# EUROPÄISCHE PATENTSCHRIFT

(11) **EP 4 125 488 B1**
(45) Veröffentlichungstag und Bekanntmachung des Hinweises auf die Patenterteilung: **19.07.2023**
(21) Anmeldenummer: 22712801.4
(22) Anmeldetag: 08.03.2022
(51) Int. Cl.: A44C 5/00

(54) **SCHMUCKSTÜCK**
ITEM OF JEWELLERY
ARTICLE DE BIJOUTERIE

(30) Priorität: 08.03.2021 DE 102021001206
(43) Veröffentlichungstag der Anmeldung: 08.02.2023
(73) Patentinhaber: Jörg Heinz GmbH & Co. KG, 75245 Neulingen (DE)
(72) Erfinder: HEINZ, Martin, 75245 Neulingen (DE)
(74) Vertreter: Leitner, Waldemar
(86) Internationale Anmeldenummer: PCT/EP2022/025090
(87) Internationale Veröffentlichungsnummer: WO 2022/189037

(56) Entgegenhaltungen:
- FR-A- 1 154 138
- GB-A- 191 505 609
- US-A- 237 344
- US-A- 2 695 740

## Beschreibung

Die Erfindung betrifft ein Schmuckstück mit einem Grundkörper, der ein erstes Ende und ein im geschlossenen Zustand des Schmuckstücks dem ersten Ende gegenüberliegendes zweites Ende aufweist, wobei der Grundkörper eine Durchtrittsöffnung festlegt und die beiden Enden des Grundkörpers zur Ausbildung einer gegenüber der Durchtrittsöffnung erweiterten Durchtrittsöffnung voneinander wegbewegbar sind, wobei der Grundkörper einen Kanal aufweist, in dem mindestens ein federelastisches Element beweglich angeordnet ist.

Ein derartiges Schmuckstück ist bekannt und wird als Armband oder Armreif, Fussband oder Fussreif oder Halsband oder Halsreif, um nur einige Anwendungsbeispiele zu nennen, ausgebildet. Derartige Schmuckstücke umschliessen beim Tragen mehr oder weniger dicht anliegend das entsprechende Körperteil des Trägers, so dass zum Abnehmen bzw. zum Anlegen des Schmuckstücks die Schliesse geöffnet und die beiden im geschlossenen Zustand gegenüberliegenden Enden des Schmuckstücks voneinander wegbewegt werden, wodurch eine Durchtrittsöffnung entsteht, welche groß genug ist, um das entsprechende Körperteil, also z. B. der Arm, der Fuss oder der Hals des Trägers, hindurchbewegen zu können. Das bekannte Schmuckstück weist an seinem ersten Ende ein Schliesselement einer Schliesse und an seinem zweiten Ende ein hierzu komplementäres Schliesselement auf. Nach dem Anlegen des Schmuckstücks muss diese Schliesse geschlossen werden, um ein sicheres Tragen des Schmuckstücks zu ermöglichen. Dies ist insbesondere bei filigranen Schmuckstücken mit einer zierlich ausgebildeten Schliesse oft nicht einfach, da zum Schliessen des Schmuckstücks das erste Schliesselement in das komplementär hierzu ausgebildete zweite Schliesselement eingeführt werden muss.

Die US 237 344 A beschreibt ein Schmuckstück mit einem Grundkörper, der ein erstes Ende und ein im geschlossenen Zustand des Schmuckstücks dem ersten Ende gegenüberliegendes zweites Ende aufweist. Durch diesen Grundkörper wird eine Durchtrittsöffnung für ein Körperteil des Benutzers festgelegt und die beiden Enden des Grundkörpers sind zur Ausbildung einer gegenüber der Durchtrittsöffnung erweiterten Durchtrittsöffnung voneinander wegbewegbar. Dies wird dadurch erreicht, dass der Grundkörper zweiteilig ausgebildet und die beiden Teile durch eine Gelenkverbindung miteinander verbunden sind, so dass das erste Teil des Grundkörpers relativ zum zweiten Teil des Grundkörpers schwenkbar ist. Der Grundkörper weist einen Kanal auf, um den eine Feder beweglich angeordnet ist. Diese Feder greift mit ihrem ersten Ende am ersten Teil des Grundkörpers und mit ihrem zweiten Ende am zweiten Teil des Grundkörpers an. Hierdurch wird erreicht, dass durch die Federspannung das erste Ende des ersten Teils des Grundkörpers und das zweite Ende des zweiten Teils des Grundkörpers aufeinander zugezogen werden. Die Feder erstreckt sich über dem im geöffneten Zustand zwischen dem ersten und dem zweiten Ende des Grundkörpers befindlichen Freiraum. Bei einem Auseinanderbewegen des ersten und des zweiten Endes des Grundkörpers zur Ausbildung der erweiterten Durchtrittsöffnung wird durch die dadurch bewirkte Beaufschlagung des federelastischen Elements eine die beiden Enden des Grundkörpers zueinander bewegende Rückstellkraft erzeugt.

Die GB 05609 A sowie die US 2 695 740 A und die FR 1 154 138 A offenbaren ähnliche Schmuckstücke, wobei ein Verbindungselement vorgesehen, dessen erstes Ende direkt am ersten Ende des Grundkörpers befestigt ist, sich über einen zwischen dem ersten und dem zweiten Ende des Grundkörpers im geöffneten Zustand vorgesehenen Freiraum erstreckt und mit seinem zweiten Ende an einem Ende des federelastischen Elements angreift. Auch hier tritt bei einem Auseinanderbewegen des ersten und des zweiten Endes des Grundkörpers zur Ausbildung der erweiterten Durchtrittsöffnung durch die dadurch bewirkte Beaufschlagung des federelastischen Elements eine die beiden Enden des Grundkörpers auseinanderbewegende Rückstellkraft auf.

Aus der DE 74 12 877 U ist ein dehnbares Uhrarmband bekannt, welches zwei schwenkbar an einem Uhrgehäuse angebrachte starre Bügel aufweist, die hohl ausgeführt sind, um einen Aufnahmeraum zur Unterbringung eines eine Verbindungsbrücke zwischen den Bügeln bildenden Verbindungsorgans zu schaffen, wobei im Aufnahmeraum der Bügel eine federartige Rückholvorrichtung zwischen einem der Enden dieses Aufnahmeraums und dem einen der Enden des Verbindungsorgans angeordnet ist. Das Verbindungsorgan besteht aus einer Schnur oder einem geschmeidigen Band, weist an seinen Enden jeweils einen Anschlag auf und ist im Inneren der beiden Bügel gleitbar. Es erstreckt sich über die gesamte Länge der Bügel. Diese weisen jeweils eine Druckfeder auf, die koaxial zum biegsamen Band angeordnet ist und welche in ihrer Schliessstellung die beiden Bügel belasten. Ein Ende jeder Feder stützt sich an der Querwand des betreffenden starren Bügels ab, die mit einer Öffnung versehen ist, deren Querschnitt in Form und Abmessung dem Querschnitt des geschmeidigen Bands entspricht. Mit ihrem anderen Ende stützen sich die Druckfedern am Anschlag des geschmeidigen Bands ab. Ein erstes Ende eines jeden Bügels ist daher jeweils über ein Gelenk an einer Seite des Uhrgehäuses angebracht und jede der beiden jeweils in einem Bügel angeordneten Druckfedern reicht somit von dem dem Uhrgehäuse zugewandten Ende des betreffenden Bügels bis zu seinem anderen Ende des Bügels und ist dort jeweils mit einem Ende des Verbindungsorgans verbunden. Durch ein Auseinanderziehen der beiden zweiten Enden der beiden gelenkig mit dem Uhrgehäuse verbundenen Bügel kann die durch das Uhrarmband festgelegte Durchtrittsöffnung erweitert werden.

Es ist daher Aufgabe der vorliegenden Erfindung, ein Schmuckstück der eingangs genannten Art derart weiterzubilden, dass ein Schliessen des Schmuckstücks vereinfacht wird.

Diese Aufgabe wird durch ein Schmuckstück gelöst, welches sich dadurch auszeichnet, dass der Kanal des Grundkörpers sich vom ersten Ende zum zweiten Ende des Grundkörpers erstreckt, und dass das Schmuckstück mindestens ein Verbindungselement aufweist, dessen erstes Ende direkt oder indirekt am ersten Ende des Grundkörpers befestigt ist, sich über einen zwischen dem ersten und dem zweiten Ende des Grundkörpers im geöffneten Zustand vorhandenen Freiraum erstreckt und mit seinem zweiten Ende an einem Ende des federelastischen Elements derart angreift, dass bei einem Auseinanderbewegen des ersten und des zweiten Endes des Grundkörpers zur Ausbildung der erweiterten Durchtrittsöffnung durch die dadurch bewirkte Beaufschlagung des federelastischen Elements eine die beiden Enden des Grundkörpers zueinander bewegende Rückstellkraft erzeugbar ist.

Durch die erfindungsgemäßen Maßnahmen wird in vorteilhafter Art und Weise ein Schmuckstück geschaffen, bei dem ein Schliessen des Schmuckstücks ohne eine Schliesse ermöglicht ist. Indem erfindungsgemäß vorgesehen ist, dass durch das federelastische Element eine rücktreibende Kraft, welche die beiden Enden des Grundkörpers zusammenführt, ausgebildet ist, kann das Schliessen, d. h. das Zusammenführen der beiden Enden des Grundkörpers, "automatisch" erfolgen, eine bei den bekannten Schmuckstücken bis jetzt erforderliche separate Schliesse ist in vorteilhafter Art und Weise nicht mehr erforderlich.

Vorteilhafte Weiterbildungen der Erfindung sind Gegenstand der Unteransprüche.

Weitere Einzelheiten und Vorteile der Erfindung sind den Ausführungsbeispielen zu entnehmen, die im Folgenden anhand der Figuren beschrieben werden. Es zeigen:
- Figur 1: einen Schnitt durch ein erstes Ausführungsbeispiel eines Schmuckstücks im geschlossenen Zustand,
- Figur 2: einen Schnitt durch das Ausführungsbeispiel der Figur 1 in geöffnetem Zustand,
- Figur 3: einen Schnitt durch ein zweites Ausführungsbeispiel eines Schmuckstücks im geschlossenen Zustand,
- Figur 4: einen Schnitt durch das Ausführungsbeispiel der Figur 3 in geöffnetem Zustand,
- Figur 5: einen Schnitt durch ein drittes Ausführungsbeispiel eines Schmuckstücks im geschlossenen Zustand,
- Figur 6: einen Schnitt durch das Ausführungsbeispiel der Figur 5 in geöffnetem Zustand,
- Figur 7: einen Schnitt durch ein viertes Ausführungsbeispiel eines Schmuckstücks im geschlossenen Zustand,
- Figur 8: einen Schnitt durch das Ausführungsbeispiel der Figur 7 in geöffnetem Zustand, und
- Figur 9: einen Schnitt durch ein viertes Ausführungsbeispiel im geöffneten Zustand.

In den Figuren 1 und 2 ist ein erstes Ausführungsbeispiel eines Schmuckstücks dargestellt, welches einen Grundkörper 1 aufweist, welcher ein erstes Ende 1a und ein im geschlossenen Zustand des Schmuckstücks diesem ersten Ende 1a gegenüberliegendes zweites Ende 1b aufweist. Der Grundkörper 1 begrenzt eine Durchtrittsöffnung D des Schmuckstücks, durch welche dessen Träger ein entsprechendes Körperglied, z. B. einen Arm, ein Bein oder seinen Hals, durchführen kann, um das Schmuckstück anzulegen oder abzunehmen. Für ein Öffnen, d. h. Erweitern der Durchtrittsöffnung D zu einer erweiterten Durchtrittsöffnung D`, des Schmuckstücks werden die beiden Enden 1a und 1b des vorzugsweise flexibel ausgebildeten Grundkörpers 1 voneinander wegbewegt, so dass die erweiterte Durchtrittsöffnung D` ausgebildet ist, welche es erlaubt, dass der Träger des beschriebenen Schmuckstücks dieses Anlegen bzw. Abnehmen kann, indem das Körperteil des Benutzers, z. B. ein Arm des Trägers, durch diese dadurch entstandene erweiterte Durchtrittsöffnung D` hinaus- bzw. hineinbewegt wird. In der folgenden Beschreibung wird davon ausgegangen, dass das Schmuckstück als ein am Arm des Trägers zu tragendes Schmuckstück ausgebildet ist. Dem Fachmann ist aber aus der nachfolgenden Beschreibung ersichtlich, dass das beschriebene Schmuckstück nicht auf diesen Einsatzzweck beschränkt ist. Vielmehr sind die nachstehend erläuterten Maßnahmen auch für einen Fussreif oder ein Fussband oder ein Halsband, um nur einige Beispiele zu nennen, anwendbar, bei denen zum Anlegen des Schmuckstücks ein Körperteil eines Trägers zwischen die beiden voneinander beabstandeten Enden 1a, 1b des Grundkörpers 1 in das Innere des Schmuckstücks bewegt bzw. zum Abnehmen des Schmuckstücks in umgekehrter Richtung von innen nach außen bewegt wird. Ein derartiges Schmuckstück ist bekannt und muss daher nicht mehr näher beschrieben werden.

Um nun ein vereinfachtes und daher komfortables Anlegen bzw. Abnehmen des Schmuckstücks zu ermöglichen, werden folgende Maßnahmen vorgeschlagen:
Der Grundkörper 1 des Schmuckstücks weist einen Kanal 3 auf, in dem ein federelastisches Element 4, welches hier als Zugfeder ausgebildet ist, beweglich angeordnet ist. Beim hier beschriebenen Ausführungsbeispiel erstreckt sich der Kanal 3 über die gesamte Länge des Grundkörpers 1, also vom ersten Ende 1a bis zum zweiten Ende 1b. Das federelastische Element 4 ist mit seinem ersten Ende 4a fest mit einem ortsfest im Schmuckstück angeordneten Anschlag 5 verbunden oder setzt an diesem ortsfesten Anschlag 5 an.

Der Grundkörper 1 ist vorzugsweise als eine Hülle oder ein Schlauch ausgebildet. Dem Fachmann ist ersichtlich, dass die vorgenannten Ausbildungsweisen für den Grundkörper 1 nur exemplarischen Charakter besitzen. Es ist z. B. auch möglich, den Grundkörper 1 als ein Strumpfgeflecht auszubilden. Wesentlich ist nur, dass der Grundkörper 1 des Schmuckstücks derart beschaffen ist, dass die beiden Enden 1a, 1b zur Ausbildung der vorstehend beschriebenen Durchtrittsöffnung D bzw. D' voneinander wegbewegbar und zum Schliessen des Schmuckstücks dann aufeinander zu bewegbar sind.

Das Schmuckstück weist ein sich zwischen den beiden Enden 1a, 1b des Grundkörpers 1 erstreckendes Verbindungselement 6 auf, welches mit seinem ersten Ende 6a mit dem ersten ersten Ende 1a des Grundkörpers 1 direkt oder indirekt verbunden ist. Das Verbindungselement 6 ist vorzugsweise nicht-dehnbar ausgeführt. Es ist aber auch möglich, dass das Verbindungselement 6 dehnbar ausgebildet ist. Vorzugsweise ist vorgesehen, dass das Verbindungselement 6 als ein Seil oder eine Litze ausgebildet ist.

Im hier beschriebenen Ausführungsbeispiel ist das erste Ende 6a des Verbindungselements 6 indirekt am Grundkörper 1 verbunden: Es ist an einem das Ende 1a des Grundkörpers 1 umgebenden Zierelement 2a befestigt, welches dazu dient, das Ende 1a des Grundkörpers 1 abzudecken; dieses Zierelement 2a ist aber für das nachfolgend beschriebene Zusammenbewegen der Enden 1a, 1b nicht wesentlich.

Es muss aber angemerkt werden, dass dies nicht zwingend ist, es ist auch möglich, dass erste Ende 6a des Verbindungselements 6 mit dem Grundkörper 1 direkt zu verbinden. Wesentlich ist nur, dass das Verbindungselement 6 mit seinem ersten Ende 6a direkt oder indirekt (z. B. über das erste Zierelement 2a) mit dem oder am ersten Ende 1a des Grundkörpers 1 verbunden ist.

Ein zweites Ende 6b des Verbindungselements 6 ist mit dem zweiten Ende 4b des federelastischen Elements 4 verbunden. Beim beschriebenen Ausführungsbeispiel ist ein zweites Zierelement 2b vorgesehen, welches das zweite Ende 1b des Grundkörpers 1 umgibt und eine Durchtrittsöffnung 2b' aufweist, durch welche das Verbindungselement 6 hindurchgeführt ist. Es wird hierbei bevorzugt, dass die Durchtrittsöffnung 2b' derart konfiguriert ist, dass ein Anschlag 8 für das zweite Ende 4b des federelastischen Elements 4 ausbildet, so dass bei der nachfolgend beschriebenen Öffnungsbewegung des Schmuckstücks das zweite Ende 4b nicht aus dem Grundkörper 1 herausbewegt wird.

Ein Vergleich der Figuren 1 und 2 zeigt nun die Abstimmung der Länge des Verbindungselements 6 und des federelastischen Elements 4: Die Figur 2 zeigt das Schmuckstück in seiner geöffneten Stellung. In dieser schlägt das zweite Ende 4b das federelastischen Elements 4 am Anschlag 8 an. Bei einem nicht-dehnbaren Verbindungselement 6, welches vorzugsweise eingesetzt wird, können somit die Enden 1a, 1b des Grundkörpers 1 nicht mehr weiter voneinander wegbewegt werden, da dies das nicht-dehnbare Verbindungselement 6 verhindert. Die Länge des Verbindungselements 6 wird also vorzugsweise derart gewählt, dass hierdurch der maximale Abstand der beiden Enden 1a, 1b des Grundkörpers 1 definiert ist. Im Geschlossen-Zustand, wie er in Figur 1 dargestellt ist, sind die beiden Enden 1a, 1b aneinander angenähert, sie weisen also in diesem Zustand ihren geringsten konstruktionsmäßig vorgegebenen Abstand zueinander auf. Da bevorzugt wird, dass in diesem Zustand das federelastische Element 4 sich in seiner relaxierten Stellung befindet, folgt daraus, dass die Länge des federelastischen Elements 4 derart auf die Länge des Verbindungselements 6 sowie die Ausgestaltung der Schliesse 2 abgestimmt ist, dass sich im Geschlossen-Zustand des Schmuckstücks das federelastische Element 4 in seinem entspannten Zustand befindet oder eine leichte Vorspannung bereitet.

Beim beschriebenen Ausführungsbeispiel ist auch vorgesehen, dass sich das federelastische Element 4 im Wesentlichen über die gesamte Länge des Grundkörpers 1 erstreckt, also vom Anschlag 5 am ersten Ende 1b des Grundkörpers 1 bis zu der vorstehend beschriebenen Stelle. Auch dies ist nicht zwingend, z. B. kann es auch durchaus möglich sein, dass der Anschlag 5 nicht am ersten Ende 1a angeordnet ist, sondern in Richtung des Kanals 3 hiervon entfernt, also z. B. in der Mitte des Grundkörpers 1 vorgesehen ist. Dies besitzt den Vorteil, dass ein entsprechend kürzeres federelastisches Element 4 ermöglicht ist.

Die Figur 1 zeigt nun das Schmuckstück in seinem geschlossenen Zustand. Die beiden Enden 1a, 1b des Grundkörpers 1 liegen benachbart, das Schmuckstück umschliesst das entsprechende Körperteil des Trägers mehr oder weniger enganliegend. Um nun das Schmuckstück zu öffnen und in seiner in Figur 2 dargestellte Form zu bringen, wird das Schmuckstück von seinem Träger geöffnet, indem die beiden Enden 1a, 1b voneinander wegbewegt werden. Da - wie vorstehend beschrieben - das erste Ende 1a des Schmuckstücks und das zweite Ende 4b des federelastischen Elements 4 durch das vorzugsweise nicht-dehnbare Verbindungselement 6 miteinander verbunden sind, bewirkt das Auseinanderbewegen der Enden 1a und 1b des Grundkörpers 1, dass das federelastische Element 4 - wie ein Vergleich der Figuren 1 und 2 zeigt - expandiert wird. Hierdurch wird eine rückstellende Federkraft aufgebaut.

Die Figur 2 zeigt nun das Schmuckstück in seiner geöffneten Stellung, die beiden Enden 1a und 1b des Grundkörpers 1 sind so weit voneinander entfernet, dass durch die dadurch ausgebildete erweiterte Durchtrittsöffnung D` das entsprechende Körperteil des Trägers hindurchgeführt werden kann. Das Schmuckstück kann somit in dieser Position angelegt bzw. abgenommen werden. Lässt der Träger nun eines oder beide Enden 1a, 1b des Grundkörpers 1 des Schmuckstücks los, so bewirkt die vom federelastischen Element 4 ausgebildete Rückstellkraft, dass sich diese Zugfeder zusammenzieht, mit der Folge, dass das zweite Ende 1b des Grundkörpers 1 durch das Verbindungselement 6 zum ersten Ende 1a hinbewegt wird, so dass sich die Enden 1a und 1b des Grundkörpers 1 wieder aufeinander zubewegen. Am Ende dieser Zustellbewegung liegen die beiden Enden 1a, 1b des Grundkörpers 1 wieder benachbart, so dass das Schmuckstück "automatisch" geschlossen wurde. Durch die beschriebenen Maßnahmen wird somit in vorteilhafter Art und Weise ein vereinfachtes Öffnen und Schliessen des Schmuckstücks erreicht.

Wird das Schmuckstück wie vorstehend beschrieben geschlossen, so taucht das zweite Zierelement 2b in das hülsenförmige erste Zierelement 2a ein. Eine derartige Maßnahmen besitzt den Vorteil, dass hierdurch eine optisch hochwertigere Gestaltung der Enden 1a, 1b des Grundkörpers 1 und somit des Schmuckstücks erreicht wird, da nun nicht mehr - wie es an und für sich technisch ausreichend wäre - die beiden Enden 1a, 1b "nackt" nebeneinander liegen.

Die Figuren 3 und 4 zeigen nun ein zweites Ausführungsbeispiel, welches seinem Grundaufbau nach demjenigen des ersten Ausführungsbeispiels entspricht, so dass einander entsprechende Bauteile mit den gleichen Bezugszeichen versehen und hinsichtlich ihres konstruktiven Aufbaus und ihrer Funktionsweise nicht mehr erneut erläutert werden. Der wesentliche Unterschied zwischen den beiden Ausführungsbeispielen ist in der Anbindung des Verbindungselements 6 an das erste Ende 1a des Grundkörpers 1 zu sehen. Während beim ersten Ausführungsbeispiel vorgesehen ist, dass das erste Ende 6a des Verbindungselements 6 fest, d. h. nicht lösbar, mit dem ersten Ende 1a des Grundkörpers 1 direkt oder indirekt verbunden ist, ist beim zweiten Ausführungsbeispiel vorgesehen, dass das erste Ende 6a des Verbindungselements 6 vom Grundkörper 1 gelöst werden kann. Hierzu ist ein Wechsel-Zierelement 12 vorgesehen, welches benachbart zum ersten Ende 1a des Grundkörpers 1 angeordnet ist. Im hier gezeigten Beispiel ist das Wechsel-Zierelement 12 als ein sphärischer Körper ausgebildet. Das Wechsel-Zierelement 12 weist ein erstes Schliesselement 7a, welches mit dem ersten Zierelement 2a zusammenwirkt und eine lösbare Verbindung des ersten Zierelements 2a mit dem Wechsel-Zierelement 12 erlaubt. In entsprechender Art und Weise ist an der gegenüberliegenden Seite ein zweites Schliesselement 7b vorgesehen, welches mit dem zweiten Zierelement 2b zusammenwirkt, welches am zweiten Ende 1b des Grundkörpers 1 angeordnet ist.

In den Figuren 5 und 6 ist nun ein drittes Ausführungsbeispiel dargestellt, welches seinem Grundaufbau nach wiederum demjenigen der ersten beiden Ausführungsbeispiele entspricht, so dass einander entsprechende Bauteile mit den gleichen Bezugszeichen versehen und hinsichtlich ihres konstruktiven Aufbaus und ihrer Funktionsweise nicht mehr erneut beschrieben werden. Der wesentliche Unterschied zwischen dem zweiten Ausführungsbeispiel und diesem Ausführungsbeispiel besteht nun darin, dass beim dritten Ausführungsbeispiel anstelle eines als Zugfeder wirkenden federelastischen Elements 4 ein als Druckfeder wirkendes federelastisches Element 14 vorgesehen ist. Das federelastische Element 14 erstreckt sich wiederum im Kanal 3 des Grundkörpers 1 vom ersten Ende 1a bis zum zweiten Ende 1b. Es ist im Bereich des ersten Endes 1a ein dem Anschlag 5 entsprechender Anschlag 15 für das erste Ende 14a des federelastischen Elements 14 vorgesehen. Im dritten Ausführungsbeispiel ist der Anschlag 15 aber nicht - wie der Anschlag 5 der beiden ersten Ausführungsbeispiele - ortsfest im Grundkörper 1 angeordnet, sondern - wie ein Vergleich der Figuren 5 und 6 zeigt - verschiebbar im Grundkörper 1 und insbesondere im Kanal 3 angeordnet. Der Anschlag 15 ist mit einem zweiten Ende 16b eines dem Verbindungselement 6 entsprechendes Verbindungselement 16 verbunden, wobei ein erstes Ende 16a am ersten Ende 1a des Grundkörpers 1 direkt oder - wie im hier gezeigten Ausführungsbeispiel - indirekt über das Wechsel-Zierelement 12 verbunden ist, so dass durch ein Ziehen am Verbindungselement 16 - wie nachstehend beschrieben - der Anschlag 15 im Kanal 3 des Grundkörpers 1 verschoben werden kann. Eine derartige Maßnahme besitzt den konstruktiven Vorteil, dass im Fall einer Druckfeder deren entsprechendes Ende nicht - wie beim ersten Ausführungsbeispiel -fest mit dem Anschlag 15 verbunden sein muss. Ein aus vorgenannter Maßnahme folgender weiterer Unterschied zwischen dem zweiten und dem dritten Ausführungsbeispiel ist, dass sich das Verbindungselement 16 nun nicht - wie beim ersten und zweiten Ausführungsbeispiel - vom ersten Ende 1a des Grundkörpers 1 bis zum zweiten Ende 4b des federelastischen Elements 4 erstreckt, sondern dass vorgesehen ist, dass sich das Verbindungselement 16 des dritten Ausführungsbeispiels bis zum Anschlag 15 erstreckt, wobei bevorzugt wird, dass das Verbindungselement 16 und das federelastische Element 14 koaxial geführt sind, dass also hier vorzugsweise das Verbindungselement 16 im Inneren des federelastischen Elements 14 verläuft.

Die Figur 5 zeigt wiederum den geschlossenen Zustand und die Figur 6 den geöffneten Zustand des Schmuckstücks. Im geschlossenen Zustand ist das federelastische Element 14 unbelastet oder besitzt eine leichte Vorspannung. Um nun das Schmuckstück zu öffnen, bewegt der Träger die beiden Enden 1a und 1b des Grundkörpers 1 des Schmuckstücks auseinander. Da das zweite Ende 16b des Verbindungselements 16 mit dem Anschlag 15 verbunden ist, bewirkt das Auseinanderbewegen der Enden 1a und 1b des Grundkörpers 1, dass das Verbindungselement 16 aus dem zweiten Ende 1b des Grundkörpers 1 herausgezogen wird. Dies bewirkt, dass der mit dem zweiten Ende 16b des Verbindungselements 16 verbundene Anschlag 15 in axialer Richtung bewegt wird und somit das erste Ende 14a des federelastischen Elements 14 beaufschlagt und bei einer Weiterbewegung das federelastische Element 14 komprimiert. Hierdurch wird eine die beiden Enden 14a und 14b des federelastischen Elements 14 auseinandertreibende Rückstellkraft erzeugt.

Nachdem das Schmuckstück in seine in Figur 6 gezeigte Stellung gebracht und der Träger seinen Arm aus dem ring- oder reifenförmigen Schmuckstück herausbewegt und eines oder beide Enden des Schmuckstücks losgelassen hat, expandiert das als Druckfeder ausgebildete federelastische Element 14, wodurch die beiden Enden 1a, 1b wieder aufeinander zubewegt werden. Das Schmuckstück ist somit wieder geschlossen und die beiden Enden 1a und 1b des Grundkörpers 1 liegen benachbart.

Bei dem in den Figuren 5 und 6 dargestellten dritten Ausführungsbeispiel wird wiederum ein Wechsel-Zierelement 12 verwendet. Dem Fachmann ist aber aus der vorstehenden Beschreibung ersichtlich, dass dies auch hier nicht zwingend ist.

Bei den drei vorstehend beschriebenen Ausführungsbeispielen ist vorgesehen, dass sich jeweils das zweite Ende 1b des Grundkörpers 1 beim Schliessvorgang zu dem ersten Ende 1a hinbewegt: Das erste Ende 6a bzw. 16a des Verbindungselements 6 bzw. 16 ist - wie beschrieben - direkt oder indirekt an diesem ersten Ende 1a befestigt, während das zweite Ende 6b bzw. 16b mit dem federelastischen Element 4 bzw. 14 in Eingriff steht. Bei den vorstehend beschriebenen Ausführungsbeispielen nimmt also das erste Ende 1a des Grundkörpers 1 des Schmuckstücks am Vorgang des Zusammenbewegens der Enden 1a, 1b durch die vom federelastischen Element 4 bzw. 14 erzeugte Rückstellkraft nur passiv teil, während das zweite Ende 1b den aktiven Teil dieser Zustellbewegung übernimmt. Es ist aber auch möglich, das Schmuckstück derart auszubilden, dass beide Enden 1a und 1b aktiv sind, dass sich also nicht - wie beim ersten Ausführungsbeispiel - nur das zweite Ende 1b dem ersten Ende 1a annähert, sondern dass beide Enden 1a und 1b sich beim Schliessen des Schmuckstücks aufeinander zubewegen. Ein derartig ausgebildetes Schmuckstück ist nun in den ein viertes Ausführungsbeispiel zeigenden Figuren 7 und 8 dargestellt, wobei einander entsprechende Bauteile mit den gleichen Bezugszeichen versehen und hinsichtlich ihres Aufbaus und ihrer Funktion nicht mehr im Detail beschrieben werden. Das Konstruktionsprinzip des vierten Ausführungsbeispiels lässt sich dahingehend charakterisieren, dass die beim dritten Ausführungsbeispiel für das zweite Ende 1b beschriebene Ausgestaltung in entsprechender Art und Weise auch beim ersten Ende 1a verwirklicht ist, dass also - plakativ gesprochen - die konstruktive Ausgestaltung, wie sie vorstehend für das zweite Ende 1b beschrieben wurde, auf das erste Ende 1a "gespiegelt" wird. Der in den Figuren 7 und 8 untere Teil des Schmuckstücks entspricht somit demjenigen des dritten Ausführungsbeispiels, er wird daher nicht mehr erneut beschrieben. Man erkennt aus den Figuren 7 und 8 nun, dass die federelastischen Elemente 24a und 24b sich nun nicht mehr über die gesamte Länge des Kanals 3, also im Wesentlichen vom ersten Ende 1a zum zweiten Ende 1b erstrecken, sondern dass das federelastische Element 14 des dritten Ausführungsbeispiels in zwei Teile, nämlich die vorgenannten federelastischen Elemente 24a und 24b, aufgespalten wurde, dass also im Kanal 3 des Grundkörpers 1 zwei federelastische Elemente 24a und 24b angeordnet sind. In entsprechender Art und Weise wurde das Verbindungselement 16 des dritten Ausführungsbeispiels wiederum in zwei Teile, nämlich die beiden Verbindungselemente 26a und 26b aufgespaltet. Im Kanal 3 sind somit zwei federelastische Elemente 24a, 24b und zwei Verbindungselemente 26a, 26b angeordnet. Das erste Verbindungselemente 26a und das erste federelastische Element 24a entsprechen ihrer Funktion und Ausbildung dem Verbindungselement 16 und dem federelastischen Element 14 des dritten Ausführungsbeispiels. Das erste Verbindungselement 26a erstreckt sich also von einem seinem ersten Ende 26a', welches direkt oder über das Zierelement 2b mit dem zweiten Ende 1b des Grundkörpers 1 verbunden ist, bis zu dem dem Anschlag 15 entsprechenden Anschlag 25a und ist mit diesem verbunden. Das zweite Verbindungselement 26b erstreckt sich von seinem mit dem ersten Ende 1a des Grundkörpers 1 direkt oder indirekt verbundenen ersten Ende 26b' bis zu einem Anschlag 25b und sein Ende 26b" ist mit diesem Anschlag 25b verbunden. Werden nun die beiden Enden 1a, 1b beim Öffnen des Schmuckstücks auseinanderbewegt, so werden - wie beim dritten Ausführungsbeispiel - die Verbindungselemente 26a, 26b aus dem Grundkörper 1 herausbewegt, so dass die Anschläge 25a und 25b die Enden 24a' und 24b' der federelastischen Elemente 24a und 24b beaufschlagen, wodurch diese komprimiert werden und somit jeweils eine Rückstellkraft aufbauen. Werden nun die Enden 1a und 1b losgelassen, so dehnen sich die federelastischen Elemente 24a und 24b aus und drücken somit die beiden Enden 1a und 1b des Schmuckstücks wieder aufeinander zu.

Bei dem vorstehend beschriebenen Ausführungsbeispiel wurde wieder davon ausgegangen, dass dieses ein Wechsel-Zierelement 12 zwischen den beiden Enden 1a und 1b aufweist, wie beim dritten Ausführungsbeispiel. Dies ist aber nicht zwingend, es ist auch möglich, die vorstehend beschriebene Konstruktion - zwei federelastische Elemente 24a, 24b, zwei Verbindungselemente 26a, 26b bei einem Schmuckstück gemäß dem ersten Ausführungsbeispiel, also bei einem Schmuckstück, das ein derartiges Wechsel-Zierelement 12 nicht aufweist, einzusetzen. Ein derartiges Schmuckstück ist in der ein viertes Ausführungsbeispiel zeigenden Figur 9 dargestellt. Im geschlossenen Zustand ist das erste Ende 1a in einer ersten Aufnahmeöffnung 2a' des Zierelements 2a und das zweite Ende 1b in einer zweiten Aufnahmeöffnung 2a" des Zierelements 2a angeordnet.

Zusammenfassend ist festzuhalten, dass durch die beschriebenen Maßnahmen in einfacher Art und Weise ein Schmuckstück ausgebildet wird, welches sich durch ein "automatisches Schliessen" des Schmuckstücks auszeichnet. In vorteilhafter Art und Weise ist hierzu keine Schliesse oder ein ähnlicher Verschlussmechanismus erforderlich, da die beiden Enden 1a, 1b durch die Kraft des federelastischen Elements 4 bzw. 14 bzw. 24a, 24b in ihrer Schliess-Position bewegt werden. Derartige Maßnahmen besitzen den Vorteil, dass hierdurch das Abnehmen und insbesondere des Anlegen eines derartigen Schmuckstücks vereinfacht wird.

## Patentansprüche

1. Schmuckstück mit einem Grundkörper (1), der ein erstes Ende (1a) und ein im geschlossenen Zustand des Schmuckstücks dem ersten Ende (1a) gegenüberliegendes zweites Ende (1b) aufweist, wobei der Grundkörper (1) eine Durchtrittsöffnung (D) festlegt und die beiden Enden (1a, 1b) des Grundkörpers (1) zur Ausbildung einer gegenüber der Durchtrittsöffnung (D) erweiterten Durchtrittsöffnung (D') voneinander wegbewegbar sind, wobei der Grundkörper (1) einen Kanal (3) aufweist, in dem mindestens ein federelastisches Element (4; 14) beweglich angeordnet ist, wobei das Schmuckstück mindestens ein Verbindungselement (6; 16) aufweist, dessen erstes Ende (6a; 16a) direkt oder indirekt am ersten Ende (1a) des Grundkörpers (1) befestigt ist, sich über einen zwischen dem ersten und dem zweiten Ende (1a, 1b) des Grundkörpers (1) im geöffneten Zustand vorhandenen Freiraum erstreckt und mit seinem zweiten Ende (6b; 16b) an einem Ende (4b; 14a) des federelastischen Elements (4; 14) derart angreift, dass bei einem Auseinanderbewegen des ersten und des zweiten Endes (1a, 1b) des Grundkörpers (1) zur Ausbildung der erweiterten Durchtrittsöffnung (D') durch die dadurch bewirkte Beaufschlagung des federelastischen Elements (4; 14) eine die beiden Enden (1a, 1b) des Grundkörpers (1) zueinander bewegende Rückstellkraft erzeugbar ist, **dadurch gekennzeichnet, dass** der Kanal (3) des Grundkörpers (1) sich vom ersten Ende (1a) zum zweiten Ende (1b) des Grundkörpers (1) erstreckt.

2. Schmuckstück nach Anspruch 1, **dadurch gekennzeichnet, dass** das federelastische Element (4) als eine Zugfeder ausgebildet ist, dass ein erstes Ende (4a) des mindestens einen federelastischen Elements (4) mit einem im Schmuckstück ortsfest angeordneten Anschlag (5) und das zweite Ende (4b) beweglich im Kanal (3) des Grundkörpers (1) geführt und mit dem beweglich geführten zweiten Ende (4b) des mindestens einen federelastischen Elements (4) verbunden ist.

3. Schmuckstück nach Anspruch 1, **dadurch gekennzeichnet, dass** das mindestens eine federelastische Element (14) als eine Druckfeder ausgebildet ist, dass ein erstes Ende (14a) des mindestens einen federelastischen Elements (14) von einem beweglich im Grundkörper (1) angeordneten Anschlag (15) beaufschlagt ist, und dass das zweite Ende (16b) des mindestens einen Verbindungselements (16) mit diesem Anschlag (15) verbunden ist, und dass das erste Ende (16a) des mindestens einen Verbindungselements (16) direkt oder indirekt mit dem oder am ersten Ende (1a) des Grundkörpers (1) verbunden ist.

4. Schmuckstück nach Anspruch 1, **dadurch gekennzeichnet, dass** im Kanal (3) des Grundkörpers (1) zwei federelastische Elemente (24a, 24b) und zwei Verbindungselemente (26a, 26b) vorgesehen sind, dass die beiden federelastischen Elemente (24a, 24b) jeweils als eine Druckfeder ausgebildet sind, dass jeweils ein erstes Ende (24a' bzw. 24b') eines jeden der beiden federelastischen Elemente (24a bzw. 24b) von einem beweglich im Grundkörper (1) angeordneten Anschlag (25a bzw. 25b) beaufschlagt ist, und dass jeweils ein zweites Ende (26a" bzw. 26b") des jeweiligen Verbindungselements (26a bzw. 26b) mit einem zugeordneten Anschlag (25a bzw. 25b) verbunden ist, und dass das erste Ende (26a' bzw. 26b`) des entsprechenden Verbindungselements (26a, 26b) direkt oder indirekt mit dem oder am ersten Ende (1a) des Grundkörpers (1) verbunden ist.

5. Schmuckstück nach einem der vorangehenden Ansprüche, **dadurch gekennzeichnet, dass** das erste Ende (6a; 16a; 26a', 26b') des mindestens einen Verbindungselements (6; 16; 26a, 26b) mit dem ersten Ende (1a) des Grundkörpers (1) verbunden ist.

6. Schmuckstück nach einem der vorangehenden Ansprüche, **dadurch gekennzeichnet, dass** das zweite Ende (6b; 16b; 26a", 26b") mit dem zweiten Ende (1b) des Grundkörpers (1) verbunden ist.

7. Schmuckstück nach einem der Ansprüche 1 bis 6, **dadurch gekennzeichnet, dass** das erste Ende (6a; 16a; 26a', 26b') des mindestens einen Verbindungselements (6; 16; 26a, 26b) lösbar mit dem ersten Ende (1a) des Grundkörpers (1) verbunden ist.

8. Schmuckstück nach einem der Ansprüche 1 bis 6, **dadurch gekennzeichnet, dass** das zweite Ende (6b; 16b; 26a", 26b") lösbar mit dem zweiten Ende (1b) des Grundkörpers (1) verbunden ist.

9. Schmuckstück nach einem der vorangehenden Ansprüche, **dadurch gekennzeichnet, dass** das oder mindestens ein Verbindungselement (6; 16) nicht-dehnbar ausgebildet ist.

10. Schmuckstück nach einem der vorangehenden Ansprüche, **dadurch gekennzeichnet, dass** das oder mindestens ein Verbindungselement (6; 16) koaxial zum federelastischen Element (4; 14) im Kanal (3) des Schmuckstücks geführt ist.

11. Schmuckstück nach einem der vorangehenden Ansprüche, **dadurch gekennzeichnet, dass** das Schmuckstück ein am ersten Ende (1a) des Grundkörpers (1) angeordnetes Zierelement (2a) und/oder ein am zweiten Ende (1b) des Grundkörpers (1) angeordnetes zweites Zierelement (2b) aufweist.

12. Schmuckstück nach Anspruch 11, **dadurch gekennzeichnet, dass** das erste Zierelement (2a) mit dem zweiten Zierelement (2b) zusammenwirkt.

13. Schmuckstück nach einem der vorangehenden Ansprüche, **dadurch gekennzeichnet, dass** das Schmuckstück ein Wechsel-Zierelement (12) aufweist.

14. Schmuckstück nach Anspruch 13, **dadurch gekennzeichnet, dass** das Wechsel-Zierelement (12) mindestens ein Schließelement (7a, 7b) aufweist, welches mit einem am Grundkörper (1) angeordneten Zierelement (2a, 2b) zusammenwirkt.

## Claims

1. Piece of jewellery with a base body (1) having a first end (1a) and a second end (1b) arranged oppositely to the first end (1a) in a closed state of the piece of jewellery, the base body (1) defining a passage opening (D) and the two ends (1a, 1b) of the base body (1) can be moved away from one another to form a passage opening (D') which is wider than the passage opening (D), the base body (1) having a channel (3) in which at least one resilient element (4; 14) is moveably arranged, the piece of jewellery having at least one connecting element (6; 16), the first end (6a; 16a) of which is attached directly or indirectly to the first end (1a) of the base body (1), extends across a space being present between the first end (1a) and the second end (1b) of the base body (1) in its opened state and engages with its second end (6b; 16b) one end (4a; 14a) of the resilient element (4; 14) in such a way that, when the first and the second ends (1a, 1b) of the base body (1) are moved apart from each other to form the widened passage opening (D'), by the therefrom resulting loading of the resilient element (4; 14) a restoring force causing the two ends (1a, 1b) of the base body (1) to move towards each other can be generated, **characterized in that** the channel (3) of the base body (1) extends from the first end (1a) to the second end (1b) of the base body (1).

2. Piece of jewellery according to claim 1, **characterized in that** the resilient element (4) is designed as a tension spring, that a first end (4a) of the at least one resilient element (4) has a stop (5) arranged stationarily in the piece of jewellery, and that a second end (4b) is moveably guided in the channel (3) of the base body (1) and is connected to the moveably guided second end (4b) of the at least one resilient element (4).

3. Piece of jewellery according to claim 1, **characterized In that** the at least one resilient element (14) is designed as a compression spring, and that a first end (14a) of the at least one resilient element (14) is acting upon a stop (15) being arranged moveably In the base body (1), that the second end (16b) of the at least one connecting element (16) is connected with said stop (15), and that the first end (16a) of the at least one connecting element (16) is connected directly or indirectly with the or on the first end (1a) of the base body (1).

4. Piece of jewellery according to claim 1, **characterized in that** in the channel (3) of the base body (1) two resilient elements (24a, 24b) and two connecting elements (26a, 26b) are provided, and that the two resilient elements (24a, 24b) are each designed as a compression spring, that a first end (24a' or 24b') of each of the two resilient elements (24a or 24b) Is acted upon by a stop (25a or 25b) being arranged moveably in the base body (1), and that a second end (26a" and 26b" respectively) of the corresponding connecting element (26a and 26b respectively) Is connected with an associated stop (25a and 25b respectively), and that the first end (26a', 26b') of the respective connecting element (26a, 26b) is connected directly or indirectly to or at the first end (1a) of the base body (1).

5. Piece of jewellery according to one of the previous claims, **characterized in that** the first end (6a; 16a; 26a', 26b') of the at least one connecting element (6; 16; 26a, 26b) is connected to the first end (1a) of the base body (1).

6. Piece of jewellery according to one of the previous claims, **characterized in that** the second end (6b; 16b; 26a"; 26b") is connected to the second end (1b) of the base body (1).

7. Piece of jewellery according to one of the claims 1 to 6, **characterized in that** the first end (6a; 16a; 26a', 26b') of the at least one connecting element (6; 16; 26a, 26b) is connected detachably to the first end (1a) of the base body (1).

8. Piece of jewellery according to one of the claims 1 to 6, **characterized in that** the second end (6b; 16b; 26a", 26b") is connected detachably to the second end (1b) of the base body (1).

9. Piece of jewellery according to one of the previous claims, **characterized In that** the or at least one connecting element (6; 16) is designed non-stretchable.

10. Piece of jewellery according to one of the previous claims, **characterized in that** the or at least one connecting element (6; 16) is arranged coaxially with the resilient element (4; 14) in the channel (3) of the piece of jewellery.

11. Piece of jewellery according to one of the previous claims, **characterized in that** the piece of jewellery comprises a decorative element (2a) arranged at the first end (1a) of the base body (1) and/or a second decorative element (2b) arranged at the second end (1b) of the base body (1).

12. Piece of jewellery according to claim 11, **characterized in that** the first decorative element (2a) works together with the second decorative element (2b).

13. Piece of jewellery according to one of the previous claims, **characterized in that** the piece of jewellery has an Interchangeable decorative element (12).

14. Piece of jewellery according to claim 13, **characterized in that** the Interchangeable decorative element (12) comprises at least one closing element (7a, 7b) which interacts with a decorative element (2a, 2b) arranged on the base body (1).

## Revendications

1. Article de bijouterie avec un corps de base (1), qui présente une première extrémité (1a) et une seconde extrémité (1b) faisant face à la première extrémité (1a) dans l'état fermé de l'article de bijouterie, dans lequel le corps de base (1) fixe une ouverture de passage (D) et les deux extrémités (1a, 1b) du corps de base (1) peuvent être déplacées de manière à s'éloigner l'une de l'autre pour réaliser une ouverture de passage (D') élargie par rapport à l'ouverture de passage (D), dans lequel le corps de base (1) présente un canal (3), dans lequel au moins un élément à résilience élastique (4 ; 14) est disposé de manière mobile, dans lequel
l'article de bijouterie présente au moins un élément de liaison (6 ; 16), dont la première extrémité (6a ; 16a) est fixée directement ou indirectement sur la première extrémité (1a) du corps de base (1), qui s'étend sur un espace libre présent dans l'état ouvert entre la première et la seconde extrémité (la, 1b) du corps de base (1) et s'engage par sa seconde extrémité (6b ; 16b) sur une extrémité (4b ; 14a) de l'élément à résilience élastique (4 ; 14) de telle manière qu'une force de rappel déplaçant les deux extrémités (1a, 1b) du corps de base (1) l'une par rapport à l'autre peut être générée lors d'un écartement de la première et de la seconde extrémité (1a, 1b) du corps de base (1) pour réaliser l'ouverture de passage (D') élargie du fait de la sollicitation en résultant de l'élément à résilience élastique (4 ; 14), **caractérisé en ce que** le canal (3) du corps de base (1) s'étend depuis la première extrémité (1a) vers la deuxième extrémité (1b) du corps de base (1) .

2. Article de bijouterie selon la revendication 1, **caractérisé en ce que** l'élément à résilience élastique (4) est réalisé comme un ressort de traction, qu'une première extrémité (4a) de l'au moins un élément à résilience élastique (4) est guidée avec une butée (5) disposée de manière stationnaire dans l'article de bijouterie et la seconde extrémité (4b) est guidée de manière mobile dans le canal (3) du corps de base (1) et est reliée à la seconde extrémité (4b) guidée de manière mobile de l'au moins un élément à résilience élastique (4) .

3. Article de bijouterie selon la revendication 1, **caractérisé en ce que** l'au moins un élément à résilience élastique (14) est réalisé en tant qu'un ressort de pression, qu'une première extrémité (14a) de l'au moins un élément à résilience élastique (14) est soumis à l'action exercée par une butée (15) disposée de manière mobile dans le corps de base (1), et que la seconde extrémité (16b) de l'au moins un élément de liaison (16) est reliée à ladite butée (15), et que la première extrémité (16a) de l'au moins un élément de liaison (16) est reliée directement ou indirectement à la ou sur la première extrémité (1a) du corps de base (1).

4. Article de bijouterie selon la revendication 1, **caractérisé en ce que** sont prévus dans le canal (3) du corps de base (1) deux éléments à résilience élastique (24a, 24b) et deux éléments de liaison (26a, 26b), que les deux éléments à résilience élastique (24a, 24b) sont réalisés respectivement comme un ressort à pression, que respectivement une première extrémité (24a' ou 24b') de chacun des deux éléments à résilience élastique (24a ou 24b) est soumise à l'action d'une butée (25a ou 25b) disposée de manière mobile dans le corps de base (1), et que respectivement une seconde extrémité (26a" ou 26b") de l'élément de liaison (26a ou 26b) respectif est reliée à une butée (25a ou 25b) associée, et que la première extrémité (26a' ou 26b') de l'élément de liaison (26a, 26b) correspondant est reliée directement ou indirectement à la première ou sur la première extrémité (1a) du corps de base (1).

5. Article de bijouterie.selon l'une quelconque des revendications précédentes, **caractérisé en ce que** la première extrémité (6a ; 16a ; 26a', 26b') de l'au moins un élément de liaison (6 ; 16 ; 26a, 26b) est reliée à la première extrémité (1a) du corps de base (1).

6. Article de bijouterie selon l'une quelconque des revendications précédentes, **caractérisé en ce que** la seconde extrémité (6b ; 16b ; 26a", 26b") est reliée à la seconde extrémité (1b) du corps de base (1).

7. Article de bijouterie selon l'une quelconque des revendications 1 à 6, **caractérisé en ce que** la première extrémité (6a ; 16a ; 26a', 26b') de l'au moins un élément de liaison (6 ; 16 ; 26a, 26b) est reliée de manière amovible à la première extrémité (1a) du corps de base (1).

8. Article de bijouterie selon l'une quelconque des revendications1 à 6, **caractérisé en ce que** la seconde extrémité (6b ; 16b ; 26a", 26b") est reliée de manière amovible à la seconde extrémité (1b) du corps de base (1).

9. Article de bijouterie selon l'une quelconque des revendications précédentes, **caractérisé en ce que** l'élément de liaison ou au moins un élément de liaison (6 ; 16) est réalisé de manière non extensible.

10. Article de bijouterie selon l'une quelconque des revendications précédentes, **caractérisé en ce que** l'élément de liaison ou au moins un élément de liaison (6 ; 16) est guidé de manière coaxiale par rapport à l'élément à résilience élastique (4 ; 14) dans le canal (3) de l'article de bijouterie.

11. Article de bijouterie selon l'une quelconque des revendications précédentes, **caractérisé en ce que** l'article de bijouterie présente un élément décoratif (2a) disposé sur la première extrémité (1a) du corps de base (1) et/ou un second élément décoratif (2b) disposé sur la seconde extrémité (1b) du corps de base (1).

12. Article de bijouterie selon la revendication 11, **caractérisé en ce que** le premier élément décoratif (2a) coopère avec le second élément décoratif (2b).

13. Article de bijouterie selon l'une quelconque des revendications précédentes, **caractérisé en ce que** l'article de bijouterie présente un élément décoratif de remplacement (12).

14. Article de bijouterie selon la revendication 13, **caractérisé en ce que** l'élément décoratif de remplacement (12) présente au moins un élément de fermeture (7a, 7b), lequel coopère avec un élément décoratif (2a, 2b) disposé sur le corps de base (1).
